# EUROPÄISCHE PATENTSCHRIFT

(11) **EP 0 093 849 B1**
(45) Veröffentlichungstag und Bekanntmachung des Hinweises auf die Patenterteilung: **01.06.1988**
(21) Anmeldenummer: 83102214.0
(22) Anmeldetag: 07.03.1983
(51) Int. Cl.: B65D 5/06, B65D 3/08, B65D 3/02

(54) **Packung für fliessfähige Füllgüter mit wieder verschliessbarer Öffnungsvorrichtung**
Package for fluid materials with a reclosable opening
Emballage pour matériaux fluides, présentant un dispositif d'ouverture refermable

(30) Priorität: 07.05.1982 DE 3217156
(43) Veröffentlichungstag der Anmeldung: 16.11.1983
(73) Patentinhaber: Tetra Laval Holdings & Finance SA, 1009 Pully (CH)
(72) Erfinder: Reil, Wilhelm, D-6142 Bensheim 1 (DE)
(74) Vertreter: Weber, Dieter, Dr.

(56) Entgegenhaltungen:
- EP-A- 0 052 261
- US-A- 3 253 767
- US-A- 3 977 594
- US-A- 4 206 867

## Beschreibung

Die Erfindung betrifft eine Packung für fliessfähige Füllgüter, bestehend aus miteinander über mindestens eine Längssiegelnaht tubusförmig verbundenen, aus mindestens einseitig mit thermoplastischem Kunststoff bestehendem Trägermaterial, z. B. Karton, bestehenden Seitenwänden und Stirnwänden, die an den Enden des Tubus angebracht sind, Boden und Deckel der Packung bilden und von denen eine den Deckel bildende Stirnwand aus thermoplastischem Kunststoff ohne Trägermaterial besteht, längs ihrer Aussenkante an den Seitenwänden angespritzt ist und eine nach innerhalb der Aussenkontur der Packung eingeklappte Ausgiesseinrichtung aufweist, und die andere, den Boden darstellende Stirnwand viereckig ist.

Derjenige Packungstyp, der sich für den Transport von Flüssigkeiten, insbesondere Milch und Fruchtsäften, derzeit am meisten durchgesetzt hat, ist eine parallelepipedische Packung, die aus einem Schlauch aus beidseitig mit Kunststoff beschichtetem Trägermaterial besteht, der an seinen Enden im Bereich der Stirnwände durch Querverschlussrippen verschlossen und in eine Parallelepipedform gebracht ist, so dass sich an jeder Stirnwand zwei gegenüberliegende, doppelwandige Dreiecklappen ergeben, die zunächst von den Stirnwänden der Packung nach aussen vorspringen und schliesslich gegen benachbarte Seitenwände oder die Stirnwände der Packung umgefaltet werden.

Viele derartige Packungen werden auch für pulverförmiges und körniges Füllgut verwendet. Bei einigen bekannten Packungen wird die Ausgiessöffnung dadurch gebildet, dass Perforationslinien oder andere Schwächungslinien in der äusseren Packungsschicht eingestanzt sind, die nach Auffalten des entsprechenden Dreiecklappens abgerissen werden.

Aus der DE-OS 2210013 ist demgegenüber eine Flüssigkeitspackung der eingangs bezeichneten Art bekannt. Hier bestehen die Seitenwände ebenfalls aus mit thermoplastischem Kunststoff beschichtetem Karton, hingegen bestehen Deckel und Boden aus thermoplastischem Kunststoff ohne Trägermaterial. Mit Nachteil ist es schwierig, ohne aufwendige Spritzwerkzeuge Deckel und Boden getrennt herzustellen und richtig justiert an dem Papiertubus anzubringen. Die Packung ist im füllbereiten Zustand so ausgestaltet, dass der Deckel längs seinen vier Kanten, der Boden jedoch zum Füllen der Packung nur längs einer Kante an den Seitenwänden angespritzt ist. Zum Füllen steht die Packung sozusagen auf dem Kopf; denn der mit der Öffnungseinrichtung aus einem Stück versehene Deckel wird zunächst unten angeordnet, während der nur längs seiner einen Seitenkante angespritzte Boden mit dem daneben offenen Tubus der füllbereiten Packung oben angeordnet wird.

Nach dem Füllen wird die bekannte Packung an ihrem späteren Boden verschlossen. Hier können sich mitunter Schwierigkeiten bei der Zentrierung und exakt flüssigkeitsdichten Verschweissung ergeben, oder zumindest ist der maschinentechnische Aufwand auch beim Verschliessen der den Boden bildenden Stirnwand nicht unerheblich.

Aus der EP-A-52 261 ist bereits eine Packung für fliessfähige Füllgüter bekannt, die ebenfalls wie die Packung gemäss der Erfindung die eingangs beschriebenen Merkmale enthält, wobei insbesondere der Querschnitt der Packung im Bereich des Bodens viereckig und im Bereich des Deckels rund ist. Es handelt sich hierbei um einen älteren Vorschlag nach Artikel 54 (3), bei dem der Boden ebenfalls aus mindestens einseitig mit thermoplastischem Kunststoff beschichtetem Karton besteht und mindestens zwei einander gegenüberliegende Dreiecklappen aufweist, die um die Unterkante zwischen Boden und Seitenwand nach innen in die Bodenebene gefaltet und in dieser Position fixiert sind. Bei diesem Vorschlag werden aber die Dreiecklappen nicht durch andere Bodenwandteile überdeckt. Da dies erfindungsgemäss aber vorgesehen ist, ist der Erfindungsgegenstand gegenüber diesem älteren Vorschlag neu. Für die Frage der erfinderischen Tätigkeit ist der ältere Vorschlag nicht von Bedeutung.

Der Erfindung liegt daher die Aufgabe zugrunde, eine Packung der eingangs näher bezeichneten Art zu schaffen und dabei die bekannte Pakkung so zu verbessern, dass bei optimaler Einsparung von Material gute Dichtigkeitseigenschaften gewährleistet sind und in einfacher Weise ein praktischer Boden mit einfacherer Verschliessmöglichkeit gebildet wird.

Diese Aufgabe wird erfindungsgemäss dadurch gelöst, dass auch der Boden aus mindestens einseitig mit thermoplastischem Kunststoff beschichtetem Trägermaterial, z.B. Karton, besteht und mindestens zwei einander gegenüberliegende Dreiecklappen aufweist, die um die Unterkante zwischen Boden und Seitenwand nach innen in die Bodenebene gefaltet, in dieser Position fixiert sind und mindestens teilweise von anderen Bodenwandteilen überdeckt sind. Dadurch kann man in einfacher Weise einen praktischen Boden ausgestalten, der eine gute Standfestigkeit bietet, materialsparend ist und gute Dichtigkeitseigenschaften aufweist.

Vorteilhaft ist es ferner, wenn zwei einander gegenüberliegende Dreiecklappen des Bodens um die Unterkante zu unterst in die Bodenebene umgefaltet sind und von den benachbarten Bodenwandteilen vollständig überdeckt sind. Die zwei einander gegenüberliegenden Dreiecklappen werden in die Ebene des Packungsbodens hineingelegt und sind dann im wesentlichen senkrecht zu den Seitenwänden angeordnet. Die noch offenen Teile werden durch die benachbarten Bodenwandteile durch deren nachträgliches Herunterfalten geschlossen, wobei durch die vollständige Überdeckung dieser zuletzt auf die Ebene des Bodens heruntergefalteten Bodenwandteile eine ansprechende und den Boden jeweils zur Hälfte mit einer glatten Wandung bedeckende Verschlusseinrichtung geschaffen ist.

Zweckmässig ist es hierbei ferner, wenn der Boden eine Quersiegelnaht aufweist, die sich zwischen zwei gegenüberliegenden Unterkanten zwischen Boden und Seitenwand erstreckt. Wenn man bei weiterer Ausgestaltung der Erfindung die Quersiegelnaht zu vierfacher Dicke faltet und um ihre mit dem Boden gemeinsame Mittenfaltkante flach auf den Boden umfaltet, ergibt sich nicht nur eine sehr stabile sondern auch für den Benutzer praktische und gut zu stapelnde Packung.

Eine andere bevorzugte Ausführungsform der Erfindung ist dadurch gekennzeichnet, dass zwei Paare von einander gegenüberliegenden Dreiecklappen unter Bildung des Bodens zuunterst um die jeweilige Unterkante umgefaltet sind, die dazwischen angeordneten Bodenwandteile miteinander flüssigkeitsdicht versiegelt und im gemeinsamen Mittelpunkt durch einen Kunststoffsiegeltropfen flüssigkeitsdicht miteinander verbunden sind. Diese Art Sternverschluss setzt nicht nur zwei sondern vier jeweils zu zweit einander gegenüberliegende Dreiecklappen voraus, die nach dem Umfalten um die Unterkante in die vorstehend erwähnte Bodenebene die Bodenwandung praktisch schon vorgeben. Durch die Versiegelung der zwischen den Dreiecklappen liegenden Bodenwandteilen sind ferner bis auf den Mittelpunkt alle Kanten flüssigkeitsdicht. Der gemeinsame Mittelpunkt wird dann zusätzlich nach der Lehre der Erfindung durch einen Siegeltropfen aus thermoplastischem Kunststoff flüssigkeitsdicht geschlossen.

Um ein zweckmässiges Aussehen eines solchen Bodens mit guter Standfestigkeit zu schaffen, ist erfindungsgemäss ferner noch vorgesehen, dass die zwischen den Dreiecklappen angeordneten Bodenwandteile dreieckförmig und auf die Dreiecklappen umgefaltet sind.

Durch die Erfindung wird eine Fliessmittelpakkung geschaffen, bei der an den Stirnwänden eine bislang unübliche Kombination völlig unterschiedlicher Verschlusswandungen angewendet wird. Im Gegensatz zu der oben beschriebenen bekannten Packung soll nur die den Deckel bildende Stirnwand aus reinem thermoplastischem Kunststoff bestehen; der Boden hingegen soll wie bei den herkömmlichen Packungen durch eine Faltung und Versiegelung verschlossen werden, wobei das Öffnen der bisher üblichen Stirnwandgestaltungen immer wieder Schwierigkeiten bereitet hat.

Diese Kombination der beiden völlig verschiedenen Stirnwandherstellungssysteme ist keineswegs naheliegend, zumal es keinerlei Herstellungsmaschinen gibt, die bei Anwendung eines solchen Prinzips eine Lösung der vorstehend genannten Aufgabe versprechen.

Mit dem neuen Prinzip gemäss der Erfindung, die eine Stirnwand als reinen Kunststoffdeckel und den Boden in der klassischen viereckigen Form zu erstellen, ermöglicht die Herstellung von Fliessmittelpackungen in Würfelform, Quaderform oder auch in anderer Gestaltung. Zum Beispiel ist es zweckmässig, wenn der Deckel und der Querschnitt der Packung mindestens im Bereich des Deckels rund sind und wenn die Gestalt des Dekkels bei und unmittelbar nach dem Spritzvorgang die Gebrauchsform ist. Mit dem zuletzt genannten Merkmal ist gemeint, dass der nur aus thermoplastischem Kunststoff bestehende Deckel in der Gestalt seiner Gebrauchsform gespritzt wird. Damit hat er selbstverständlich beim Spritzvorgang und auch bis zur nächsten Bearbeitungsstufe, die z. B. ein Verformen des Deckels beinhaltet, die Gebrauchsform, d. h. diejenige Form, bei welcher der Endverbraucher die Packung öffnet, Füllgut ausschüttet und die Packung gegebenenfalls wieder verschliesst. Der Vorteil dieser Massnahme liegt nämlich darin, dass thermoplastischer Kunststoff in der Regel das Bestreben hat, in seine Herstellungs-Spritzform wieder zurückzukehren, nachdem er zuvor deformiert worden ist. Es ist für die Hausfrau leicht und angenehm, wenn sie eine Öffnungsvorrichtung aus einer deformierten Gestaltung in die Herstellungs-Spritzform durch Ziehen oder Drücken umformt. Im vorliegenden Fall ist der an die Seitenwände angespritzte Deckel unmittelbar vor und dann nach dem Füllen und während des Transportes hinsichtlich seiner Öffnungsvorrichtung so hereingeklappt, dass die Aussenkontur nicht durch herausstehende Teile der Öffnungsvorrichtung gestört wird. Deshalb muss der Endbenutzer vor Gebrauch die Öffnungsvorrichtung im Deckel herausziehen, und gerade dieser Vorgang ist erheblich erleichtert, weil der thermoplastische Kunststoff ohnehin die Neigung hat, in die Herstellungs-Spritzform zurückzukehren.

Weitere Vorteile, Merkmale und Anwendungsmöglichkeiten der vorliegenden Erfindung ergeben sich aufgrund der folgenden Beschreibung bevorzugter Ausführungsformen in Verbindung mit den Zeichnungen. Es zeigen:
Fig. 1 perspektivisch die verschlossene, gebrauchsfertige Packung einer bevorzugten Ausführungsform der Erfindung von oben, nämlich von der Seite der Ausgiessöffnung her gesehen,
Fig. 2 ebenfalls perspektivisch die gleiche Pakkung, jedoch mit dem Boden nach oben, wobei der hier unten angeordnete und nicht sichtbare Dekkel so eingedrückt ist, dass keinerlei Teile der Öffnungsvorrichtung über die untere Kante des Deckels über die Gesamtkontur der Packung herausstehen,
Fig. 3 abgebrochen das Bodenende des Tubus mit Prägelinien für das Klotzbodenformen mit dem Umlegen der Dreiecklappen nach innen, wie in Fig. 2,
Fig. 4 eine perspektivische Ansicht nach der Klotzbodenfaltung, wobei durch das Einfalten der Dreiecklappen nach innen die Quersiegelnaht kürzer ist,
Fig. 5 den fertigen Zustand des Bodens dieser Ausführungsform nach den Fig. 3 und 4, wobei die Quersiegelnaht auf den Boden umgelegt gezeigt ist,
Fig. 6 eine andere Ausführungsform eines Bodens in ähnlicher Darstellung wie Fig. 3, wobei jedoch vier Dreiecklappen vorgesehen sind,
Fig. 7 eine ähnliche Darstellung wie Fig. 4, perspektivisch wie die Fig. 3 bis 6, vor dem Fertigstellen des Bodens mit noch hochstehenden dreieckförmigen Bodenwandteilen und
Fig. 8 perspektivisch den fertigen Boden nach der Ausführungsform der Fig. 6 und 7, bei welchem die Bodenwandteile in die Ebene des Bodens umgelegt sind.

Es wird anhand der Figuren die Packung beschrieben.

Die in den Fig. 1 und 2 gezeigte fertige Packung für fliessfähige Füllgüter besteht aus insgesamt mit 1 bezeichneten Seitenwänden, weil bei der hier gezeigten Ausführungsform im Bereich des Deckels 2 ein runder Querschnitt vorgesehen ist (weil auch der Deckel 2 in Draufsicht kreisrund ist), so dass man allenfalls auf der den Boden 3 bildenden Stirnwandseite zwischen vier Seitenwänden unterscheiden könnte. Der Einfachheit halber wird in der vorliegenden Beschreibung von den Seitenwänden 1 gesprochen. Diese sind zu einem Tubus geformt und entlang der Längssiegelnaht 4 zur endgültigen Bildung des geschlossenen Tubus verbunden. In Fig. 2 erkennt man, dass sich die Längssiegelnaht 4 bis in den Boden 3 erstreckt, wie sich aus dem Zuschnitt ergibt. Dieser Tubus hat in der Form der Fig. 2 die Höhe H, die unter Berücksichtigung der Formung vor Fertigstellung des Bodens 3 ersichtlich kleiner als die Abschnittslänge von der freien Oberkante 5 des Tubus bis zur Oberkante 6 des Deckels 2 ist.

Die Unterkante der fertigen Packung ergibt sich aus der mit 7 bezeichneten Linie, die in Fig. 2 gezeigt ist. Durch die verschiedenen nicht näher bezeichneten und in Fig. 4 gezeigten Falt- bzw. Prägelinien wird beim Klotzbodenformen der doppelte Kartonstreifen 8 (Fig. 2) gebildet, in welchem sich die kaum sichtbare Quersiegelnaht 9 befindet. Hierbei werden auch die Dreiecklappen 10a, 10b gebildet. Die Erstellung des Bodens 3 erfolgt so, dass zunächst die Ecken, die späteren Spitzen der Dreiecklappen 10a,b, nach aussen bewegt werden. Dann wird der doppelte Kartonstreifen 8 zusammengedrückt, die Quersiegelnaht 9 angelegt, die Dreiecklappen 10a,b auf den Boden hin umgelegt und dort durch zum Beispiel punktförmige Erwärmung angeheftet, so dass dann der Zustand der Fig. 2 erreicht ist.

Dieses Verschliessen auf der Seite des Bodens 3 geschieht nach dem Füllen der Packung, wie nachstehend noch beschrieben wird. Auf der in Fig. 2 unteren Seite der Packung ist mit anderen Worten der Deckel 2 bereits flüssigkeitsdicht angesiegelt. Im Gegensatz zu dem viereckigen Boden 3 ist bei der neuen Packung der vorzugsweise -aber nicht notwendigerweise- rund ausgebildete Deckel 2 nur aus thermoplastischem Kunststoff und ohne Trägermaterial aufgebaut. Deshalb kann der Deckel längs der Aussenkante des Tubus bzw. der Seitenwände 1 angespritzt sein, und zwar in der Gestalt der Gebrauchsform, wie in Fig. 1 gezeigt ist. Bei der Transportgestalt ist die allgemein mit 13 bezeichnete Ausgiesseinrichtung nach innerhalb der Aussenkontur der Pakkung so eingeklappt, dass keine Einzelteile der Ausgiesseinrichtung 13 über die Aussenkante 6 herausstehen. Damit ist eine einwandfreie Standfestigkeit und eine gute Umverpackung (mittels Schrumpffolien oder dergleichen) gewährleistet.

Die Ausgiesseinrichtung 13 sitzt mittig auf dem Deckel 2 in Form eines nach aussen, gemäss Fig. 1 nach oben, hochstehenden Ringkragens 14, dessen oberer Rand 15 mit einem Verschlussstopfen 16 mit angeschweisstem Greifring 17 verbunden ist.

Zwischen dem Aussenrand des Deckels und dem Ringkragen 14 liegt eine Kegelstumpffläche, die im Zustand der Fig. 1, d.h. in der Gebrauchsform, nach aussen und etwa im gleichen Winkel in der Transportgestalt nach innen ragt. Eine Schwächungslinie am oberen Rand des Ringkragens 14 bildet eine fast 360°-Schwachstelle rund um den Verschlussstopfen 16, damit dieser zum Öffnen der Packung leicht herausgerissen werden kann. Neben der Schwächungslinie liegt die Verbindungsstelle 23 (Fig. 1) des Greifringes 17.

Der Ringkragen 14 des nur aus thermoplastischem Kunststoff hergestellten Deckels kann kreisrund, oval, vieleckig oder dergleichen ausgebildet sein und steht nach aussen hoch. Bei der Kegelstumpfform des Deckels ist es zweckmässig, wenn der Ringkragen mittig angeordnet ist. Bei anderen Deckelformen kann der Ringkragen durchaus aber auch seitlich mehr in Kantennähe angeordnet sein, damit man beim Ausgiessen die Giesskante näher am Deckelrand zu liegen hat.

Bei der Ausführungsform nach den Fig. 3 bis 5 erkennt man, dass die Stirnwände 1a, 1b, 1c und 1d tubusförmig durch eine in einer Ecke liegende Längssiegelnaht 4a verbunden sind. Durch die abgebrochene Darstellung des Tubus in den Fig. 3 bis 8 sieht man nur in den Fig. 4 und 5 einerseits sowie Fig. 8 andererseits den Boden 3a.

Zwischen den Seitenwandteilen 1b bzw. 1d und dem Dreiecklappen 10a und 10b erkennt man die Unterkante 7a mit den jeweils benachbarten bzw. dazwischen angeordneten und senkrecht zu diesen verlaufenden weiteren Unterkanten 7b. Weiter sind auf der Höhe der Spitze der Dreiecklappen 10a und 10b rundumlaufend Faltkanten vorgesehen, die zur Bildung der Quersiegelnaht 9a gemäss Fig. 4 und 5 vorgesehen sind. Oberhalb der Unterkanten 7a und 7b ist das rundumlaufende Feld ausser durch die Dreiecklappen 10a und 10b durch zwei einander gegenüberliegende benachbarte Bodenwandteile 100a und 100b sowie vier ebenfalls einander gegenüberliegende dreieckige Felder 101a und 101 gebildet.

Wenn man nun diesen Klotzboden faltet, dann werden die zwei einander gegenüberliegenden Dreiecklappen 10a und 10b zuerst um die Unterkanten 7a nach innen, d.h. aufeinander zu gerichtet, heruntergefaltet, so dass die beiden kurzen Faltkanten 102 sich aufeinanderzubewegen und in dichter Nachbarschaft nebeneinander verbleiben, wie man aus der perspektivischen Draufsicht der Fig. 4 erkennt. Die benachbarten Bodenwandteile 101a bzw. 101b sind nämlich bei dem Hineinfalten der Dreiecklappen 10a und 10b mitgenommen worden und nehmen hierdurch gleichzeitig auch die beiden benachbarten viereckigen Bodenwandteile 100a und 100b derart mit, dass diese letztlich die Position gemäss Fig. 4 erreichen. Wenn dann die Quersiegelnaht 9a noch auf die Ebene des Bodens 3a umgelegt wird, ist der Endzustand gemäss Fig. 5 erreicht.

Eine ähnliche Gestaltung des Bodens findet sich bei der anderen Ausführungsform nach den Fig. 6 bis 8. Zahlreiche Linien und Felder sind ähnlich wie bei der Ausführungsform nach den Fig. 3 bis 5, so dass hier eine kürzere Beschreibung insoweit genügt. Man erkennt wieder die beiden gegenüberliegenden Dreiecklappen 10a und 10b in Fig.6, wegen dieser sternförmigen Anordnung aber auch noch in den Fig. 7 und 8. Bei dieser Ausführungsform gibt es aber noch zwei weitere einander gegenüberliegende Dreieckfelder, nämlich die mit 10c und 10d bezeichneten. Auch diese erkennt man in den Fig. 7 und 8 wieder. Die dazwischen angeordneten, insgesamt acht dreieckförmigen Bodenwandteile tragen in Fig. 6 keine Bezugszahlen. Sie bilden beim Hereinfallen der Dreiecklappen 10a, 10b, 10c und 10d aber doppelt gelegte, dreieckförmige Bodenwandteile, die in den Fig. 7 und 8 zu erkennen und mit 102a bis 102d bezeichnet sind.

In Fig. 7 erkennt man, dass der gemeinsame Mittelpunkt 103 durch einen Kunststoffsiegeltropfen, der in den Zeichnungen nicht dargestellt ist, ohne weiteres flüssigkeitsdicht zu verschliessen ist, wobei hierdurch gleichzeitig auch die vier Dreiecklappen 10a bis 10d miteinander verbunden werden.

## Patentansprüche

1. Packung für fliessfähige Füllgüter, bestehend aus miteinander über mindestens eine Längssiegelnaht (4; 4a) tubusförmig verbundenen, aus mindestens einseitig mit thermoplastischem Kunststoff bestehendem Trägermaterial, z. B. Karton, bestehenden Seitenwänden (1; 1a, 1b, 1c, 1d) und Stirnwänden, die an den Enden des Tubus angebracht sind, Boden (3; 3a) und Deckel (2) der Pakkung bilden und von denen eine den Deckel (2) bildende Stirnwand aus thermoplastischem Kunststoff ohne Trägermaterial besteht, längs ihrer Aussenkante an den Seitenwänden (1) angespritzt ist und eine nach innerhalb der Aussenkontur der Packung eingeklappte Ausgiesseinrichtung (13) aufweist, und die andere, den Boden (3, 3a) darstellende Stirnwand viereckig ist, dadurch gekennzeichnet, dass auch der Boden (3; 3a) aus mindestens einseitig mit thermoplastischem Kunststoff beschichtetem Trägermaterial, z. B. Karton, besteht und mindestens zwei einander gegenüberliegende Dreiecklappen (10a, 10b, 10c, 10d) aufweist, die um die Unterkante (7a, 7b) zwischen Boden und Seitenwand (1a, 1b, 1c, 1d) nach innen in die Bodenebene gefaltet, in dieser Position fixiert sind und mindestens teilweise von anderen Bodenwandteilen (100a, 100b; 101a, 101b) überdeckt sind.

2. Packung nach Anspruch 1, dadurch gekennzeichnet, dass zwei einander gegenüberliegende Dreiecklappen (10a, 10b) des Bodens (3a) um die Unterkante (7a, 7b) zuunterst in die Bodenebene umgefaltet sind und von den benachbarten Bodenwandteilen (100a, 100b, 101a, 101b) vollständig überdeckt sind (Fig. 3 bis 5).

3. Packung nach Anspruch 1 oder 2, dadurch gekennzeichnet, dass der Boden (3a) eine Quersiegelnaht (9a) aufweist, die sich zwischen zwei gegenüberliegenden Unterkanten (7a, 7b) zwischen Boden und Seitenwand (1a, 1b, 1c, 1d) erstreckt.

4. Packung nach Anspruch 1 bis 3, dadurch gekennzeichnet, dass die Quersiegelnaht (9a) zu vierfacher Dicke gefaltet und um ihre mit dem Boden (3a) gemeinsame Mittenfaltkante flach auf den Boden gefaltet ist (Fig. 5).

5. Packung nach Anspruch 1, dadurch gekennzeichnet, dass zwei Paare von einander gegenüberliegenden Dreiecklappen (10a, 10b, 10c, 10d) unter Bildung des Bodens (3a) zuunterst um die jeweilige Unterkante (7a, 7b) umgefaltet sind, die dazwischen angeordneten Bodenwandteile (100a, 100b, 101a, 101b) miteinander flüssigkeitsdicht versiegelt und im gemeinsamen Mittelpunkt (103) durch einen Kunststoffsiegeltropfen flüssigkeitsdicht miteinander verbunden sind (Fig. 6 bis 8).

6. Packung nach Anspruch 1 oder 5, dadurch gekennzeichnet, dass die zwischen den Dreiecklappen (10a, 10b, 10c, 10d) angeordneten Bodenwandteile (102a, 102b, 102c, 102d) dreieckförmig und auf die Dreiecklappen (10a, 10b, 10c, 10d) umgefaltet sind (Fig. 8).

## Claims

1. A pack for filling materials which are capable of flow, comprising side walls (1; 1a, 1b, 1c, 1d) which are connected together in a tubular configuration by way of at least one longitudinal sealing seam (4; 4a) and which comprise carrier material for example cardboard which is coated at least on one side with thermoplastic material, and end walls which are disposed at the ends of the tube and form the bottom (3; 3a) and the top (2) of the pack and of which an end wall which forms the top (2) comprises thermoplastic material without carrier material, is injected onto the side wall (1) along the outside edge of said end wall forming the top, and has a pouring means (13) which is folded inwardly of the outside contour of the pack, while the other end wall forming the bottom (3, 3a) is quadrangular, characterised in that the bottom (3; 3a) also comprises carrier material, for example cardboard, which is coated at least on one side with thermoplastic material, and has at least two mutually oppositely disposed triangular flaps (10a, 10b, 10c, 10d) which are folded inwardly into the plane of the bottom about the lower edge (7a, 7b) between the bottom and the side wall (1a, 1b, 1c, 1d) and are fixed in that position and are at least partially covered over by other bottom wall portions (100a, 100b; 101a, 101b).

2. A pack according to claim 1 characterised in that two mutually oppositely disposed triangular flaps (10a, 10b) of the bottom (3a) are folded over about the lower edge (7a, 7b) right underneath into the plane of the bottom and are completely covered over by the adjacent bottom wall portions (100a, 100b, 101a, 101b) (Figures 3 to 5).

3. A pack according to claim 1 or claim 2 characterised in that the bottom (3a) has a transverse sealing seam (9a) extending between two oppositely disposed lower edges (7a, 7b) between the bottom and the side wall (1a, 1b, 1c, 1d).

4. A pack according to claims 1 to 3 characterised in that the transverse sealing seam (3a) is folded to quadruple thickness and is folded about its middle folding edge which is common with the bottom (3a), flat onto the bottom (Figure 5).

5. A pack according to claim 1 characterised in that two pairs of mutually oppositely disposed triangular flaps (10a, 10b, 10c, 10d) are folded over around the respective lower edge (7a, 7b) right underneath, forming the bottom (3a), the bottom wall portions (100a, 100b, 101a, 101b) arranged therebetween are fluid-tightly sealed together, and are connected together fluid-tightly in the common centre point (103) by a plastics sealing drop (Figures 6 to 8).

6. A pack according to claim 1 or claim 5 characterised in that the bottom wall portions (102a, 102b, 102c, 102d) arranged between the triangular flaps (10a, 10b, 10c, 10d) are triangular and are folded over onto the triangular flaps (10a, 10b, 10c, 10d) (Figure 8).

## Revendications

1. Emballage pour des substances fluides, constitué par des parois latérales (1; 1a, 1b, 1c, 1d), reliées entre elles de manière à former un tube par l'intermédiaire d'au moins un cordon longitudinal de scellement (4; 4a) et constituées par un matériau de support, par exemple du carton, comportant au moins sur une face une matière thermoplastique, et par des parois latérales qui sont disposées aux extrémités du tube, forment un fond (3; 3a) et un couvercle (2) de l'emballage et parmi lesquelles une paroi frontale constituant le couvercle (2) est réalisée en une matière thermoplastique sans matériau de support et est fixée, le long de son bord extérieur, par moulage par injection sur les parois latérales (1) et comporte un dispositif de déversement (13) inséré par rabattement à l'intérieur du contour extérieur de l'emballage, et l'autre paroi frontale, qui constitue le fond (3, 3a), est quadrangulaire, caractérisé en ce que le fond (3; 3a) est également constitué par un matériau de support, par exemple du carton, recouvert au moins sur une face par une matière thermoplastique, et comporte au moins deux rabats triangulaires (10a, 10b, 10c, 10d) qui sonten vis-à-vis les uns des autres, sont repliés vers l'intérieur autour de l'arête inférieure (7a, 7b) présente entre le fond et la paroi latérale (1a, 1b, 1c, 1d), pour être amenés dans le plan du fond, sont fixés dans cette position et sont recouverts au moins partiellement par d'autres éléments (100a, 100b; 101a, 101b) de la paroi du fond.

2. Emballage selon la revendication 1, caractérisé en ce que deux rabats triangulaires (10a, 10b), situés en vis-à-vis l'un de l'autre, du fond (3a) sont repliés, dans la position la plus basse, autour de l'arête inférieure (7a, 7b) pour être amenés dans le plan du fond et sont complètement recouverts par les éléments voisins (100a, 100b, 101a, 101b) de la paroi du fond (figures 3 à 5).

3. Emballage selon la revendication 1 ou 2, caractérisé en ce que le fond (3a) possède un cordon transversal de scellement (9a) qui s'étend entre deux arêtes inférieures (7a, 7b) situées en vis-à-vis, entre le fond et la paroi latérale (1a, 1b, 1c, 1d).

4. Emballage selon les revendications 1 à 3, caractérisé en ce que le cordon transversal de scellement (9a) est replié sur une épaisseur quadruple et est replié à plat sur le fond autour de son arête centrale de pliage commune avec le fond (3a) (figure 5).

5. Emballage selon la revendication 1, caractérisé en ce que deux couples de rabats triangulaires (10a, 10b, 10c, 10d), qui sont en vis-à-vis l'un de l'autre, sont repliés dans la position la plus basse autour des arêtes inférieures respectives (7a, 7b), en formant le fond (3a), que les éléments (100a, 100b, 101a, 101b) de la paroi du fond, qui sont situés entre lesdites arêtes, sont scellés entre eux d'une manière étanche aux liquides, et sont réunis entre eux au niveau du point central commun (103), au moyen d'une goutte de scellement en matière plastique (figures 6 à 8).

6. Emballage selon la revendication 1 ou 5, caractérisé en ce que les éléments (102a, 102b, 102c, 102d) de la paroi du fond, qui sont disposés entre les rabats triangulaires (10a, 10b, 10c, 10d), sont repliés avec une forme triangulaire, sur les rabats triangulaires (10a, 10b, 10c, 10d) (figure 8).
